# EUROPÄISCHE PATENTSCHRIFT

(11) **EP 0 225 469 B1**
(45) Veröffentlichungstag und Bekanntmachung des Hinweises auf die Patenterteilung: **18.10.1989**
(21) Anmeldenummer: 86115077.9
(22) Anmeldetag: 29.10.1986
(51) Int. Cl.: E02D 3/026

(54) **Müllverdichtungsfahrzeug**
Vehicle for compacting refuse
Véhicule pour le compactage de détritus

(30) Priorität: 13.11.1985 DE 3540183
(43) Veröffentlichungstag der Anmeldung: 16.06.1987
(73) Patentinhaber: Intertractor Viehmann GmbH. & Co, D-5820 Gevelsberg (DE)
(72) Erfinder: Ultes, Günter, D-5802 Wetter 1 (DE)
(74) Vertreter: Köchling, Conrad-Joachim

(56) Entgegenhaltungen:
- FR-A- 2 405 334
- US-A- 3 274 908

## Beschreibung

Die Erfindung betrifft ein Müllverdichtungsfahrzeug gemäß Oberbegriff des Anspruches 1.

Aus der US-A 3 274 908 ist ein gattungsgemäßes Müllverdichtungsfahrzeug bekannt.

Bei dem bekannten Müllverdichtungsfahrzeug ist zur Sicherung des Schuhes auf dem Zapfen des Tragteils ein Bolzen mit einer mittleren Nut vorgesehen, in welche ein quer zur Bolzenlängserstreckung eingreifendes Federelement eingreift. Auf diese Weise ist zwar eine Lagesicherung zu erreichen, jedoch ist hierzu die Anordnung von mindestens zwei Bauelementen notwendig, nämlich des Bolzens und des Federelementes. Dabei ist jedoch nicht nur nachteilig, daß mehrere Einzelteile benötigt werden, sondern es wird durch diese Ausbildung auch keine Vorspannung auf die Verbindung zwischen Schuh und Zapfen ausgeübt, so daß diese Teile quasi spannungslos aneinanderliegen.

Eine gewisse Vorspannung mag zwar durch das federnde Element erzeugt werden, jedoch wird diese Kraft lediglich dazu ausgenutzt, die obere Stirnfläche der Ausnehmung des Schuhs gegen die obere Stirnfläche des Zapfens zu pressen. Dies bedeutet aber zwangsläufig einen Verschleiß auch zwischen der Stirnfläche des Zapfens und der Korrespondenzfläche des Schuhs, so daß dort ein unerwünschter Verschleiß und eine größere Spielbildung möglich ist.

Des weiteren ist nachteilig, daß die beiden zur Halterung des Schuhs notwendigen Elemente aus verschiedenen Bedienungsrichtungen montiert werden müssen, wobei zudem das eine Element vor dem Aufstülpen des Schuhs angeordnet sein muß. Ferner ist wegen der Anlage der Stirnfläche des Zapfens an der Stirnfläche der Ausnehmung des Schuhs und wegen der Spielbildung zwischen den Seitenwandungen von Schuh und Halter eine erhebliche Geräuschbildung beim Fahren des Müllverdichtungsfahrzeuges zwangsläufige Folge.

Schließlich ist die Seitenwandung des Schuhs, welcher die Lochung zum Durchgriff des Befestigungsstiftes aufweist, erheblich rißgefährdet, weil zwischen der Bohrung und der ausnehmungsseitigen Stirnrandkante des Schuhs nur unzureichend Material zur Verfügung steht.

Zudem ist eine Abstützfunktion der Randkanten des Schuhs bei auftretenden Längs- oder Querbelastungen nicht vorhanden.

Ausgehend von diesem Stand der Technik liegt der Erfindung die Aufgabe zugrunde, ein Müllverdichtungsfahrzeug gattungsgemäßer Art zu schaffen, welches bei unkomplizierter Formgebung, einfacher Montage und geringem Materialeinsatz eine hohe Funktionstüchtigkeit, eine ausgezeichnete Laufruhe und eine gute Abstützfunktion bei auftretenden Quer- und Längsbelastungen ermöglicht.

Diese komplexe Aufgabe wird durch die Lösung erreicht, wie sie im Patentanspruch 1 bezeichnet ist.

Durch die erfindungsgemäße Kombination wird eine Verminderung der Einzelteile erreicht, da nun lediglich ein Spannstift als Sicherungselement zur Halterung des Schuhs auf den Tragteilzapfen ausreicht. Dabei wird durch die parallel versetzte Anordnung der Aufnahmebohrungen für den Spannstift eine Vorspannung in Aufsteckrichtung erzeugt, welche einerseits der Lagesicherung dient und andererseits auch dazu führt, daß die Geräuschbildung weitestgehend gemindert wird.

Diese Geräuschbildung wird zudem dadurch gemindert, daß die Tiefe der Einstecköffnung der Schuhe größer als die Einstecklänge des Zapfens ist, so daß der Zapfen nicht mit der Stirnfläche an der Stirnfläche der Ausnehmung des Schuhs anliegt, sondern daß jeweils die Seitenwandungen einander unter der Einwirkung der Vorspannkraft berühren.

Zudem wird durch die Verlängerung der Seitenwände, die die Aufnahmebohrung des Spannstiftes aufweisen, die Rißbildungsgefahr in diesem Bereich erheblich herabgesetzt, wenn nicht gar vollständig vermieden. Dabei wird zudem die Aufnahme von Längs- und Querbelastungen in diesem Bereich durch die Wandungsteile unterstützt, so daß nicht ausschließlich der Stift solche Kräfte übernehmen muß. Der Stift selbst kann aber ebenfalls Kräfte aufnehmen, wobei die Ausbildung als Spannstift Möglichkeiten zur zerstörungsfreien Kraftaufnahme schafft.

Vorteilhafte Weiterbildungen der Erfindung sind in den Unteransprüchen bezeichnet.

Ein Ausführungsbeispiel der Erfindung ist in der Zeichnung dargestellt und im folgenden näher beschrieben.

Es zeigt:
Fig. 1 ein Müllverdichtungsfahrzeug in der Seitenansicht;
Fig. 2 einen Nocken zum Bestücken der Räder in der Seitenansicht,
Fig. 3 desgleichen in der Vorderansicht,
Fig. 4 desgleichen von oben gesehen,
Fig. 5 desgleichen im Schnitt der Linie V-V der Figur 2 gesehen,
Fig. 6 desgleichen im Schnitt der Linie VI-VI der Figur 3 gesehen.

Bei dem in Figur 1 vereinfacht dargestellten, motorisch antreibbaren Müllverdichtungsfahrzeug 1 haben dessen Räder 2 jeweils eine Mehrzahl' auf den Umfang verteilt und mit Abstand voneinander angeordnete, radial abstrebende, formstabile und vornehmlich zur Verdichtung des Mülls bestimmte Nocken 3 aus Stahl.

Diese Nocken 3 bestehen erfindungsgemäß jeweils aus einem an einem Rad 2 zu befestigenden Tragteil 4 und einem auf letzteren lösbar aufgesteckten Schuh 5, die sich zu einem im wesentlichen pyramidenstumpfförmigen Körper ergänzen.

Hierzu strebt vom am Rad 2 befestigten, insbesondere angeschweißten Tragteil 4 ein radial gerichteter, angeformter Zapfen 6 ab, der in eine im Schuh 5 angeordnete und dem Zapfen 6 angepaßte Einstecköffnung 7 längsseitig spielfrei und drehfest eingreift.

Hierzu haben der Zapfen 6 und die Einstecköffnung 7 über ihre gesamte Länge in Richtung der Aufsteckrichtung rechteckigen Querschnitt mit abgerundeten Ecken. Zudem verjüngt sich der Zapfen 6 in Richtung zu seinem freien Ende hin stetig. Dabei liegt der Keilwinkel außerhalb des Selbsthemmungsbereiches, um den aufgesteckten Schuh relativ leicht vom Zapfen 6 lösen zu können.

Der Zapfen 6 hat an seiner Basis eine kleinere Fläche als der Tragteil 4 und ist allseitig zur Mitte hin eine Stufe 8 bildend versetzt angeordnet, so daß die die Einstecköffnung 7 des Schuhs 5 bildenden Seitenwände bis zur Schulter 8 hin gleich dick ausgebildet werden können.

Um Doppelpassungen zu vermeiden, sind die freien Ränder der vorgenannten Seitenwände mit Spiel zur Schulter 8 angeordnet. Außerdem ist die Tiefe der Einstecköffnung 7 größer als die Einstecklänge des Zapfens 6.

Zur Lagesicherung dieser Steckverbindung ist ein bevorzugterweise als Spannstift ausgebildeter, zylindrischer Bolzen 9 vorgesehen, der im Schuh 5 als auch im Zapfen 6 angeordnete, zylindrische Bohrung 10 und 11 durchgreift. Letztere sind so zueinander parallel versetzt angeordnet, daß der mit Haftreibung eingetriebene Bolzen 9 auf den Schuh 5 in Richtung seiner Aufsteckrichtung wirksame Spannkräfte ausübt.

Die von den Bohrungen 10 durchdrungenen Seitenwände 12 des Schuhs 5 sind gegenüber den bohrungsfreien Schuhseitenwänden 13 über deren freie Ränder hinaus verlängert. Den Seitenwandverlängerungen entsprechend sind im Tragteil 4 Aussparungen 14 vorgesehen. Ferner sind die Seitenwandverlängerungen in ihrer Breite in Richtung zur Basisseite 15 des Tragteiles 4 hin symmetrisch verjüngt und die Symmetrieachsen kreuzen die Bohrungen 10, um mit möglichst geringem Werkstoffaufwand dennoch im Bereich der Bohrungen ausreichend Material zu haben, damit unter anderem beim Eintreiben der Bolzen 9 die Bohrungen 10 nicht zerstört werden, und um bei Längs- oder Querbelastung Abstützungsfunktion ausüben zu können.

Außerdem ist im Tragteil 4 eine an der Basisseite 15 ausmündende, materialsparende Ausnehmung 16 vorgesehen, die sich zur Basisseite hin stetig erweitert, um auch diesbezüglich sowohl das Tragteil 4 als auch den Schuh 5 mit Ausnahme der Bohrungen 10 und 11 jeweils einstückig, vorzugsweise durch Gesenkschmieden oder Gießen herstellen zu können.

## Patentansprüche

1. Müllverdichtungsfahrzeug, dessen Räder auf den Umfang verteilt sowie mit Abstand voneinander angeordnete, radial abstrebende, formstabile und zur Verdichtung des Mülls bestimmte Nocken (3) aufweisen, die jeweils aus einem radfest angeordneten Tragteil (4) und einem auf letzterem lösbar (3.) und unverdrehbar aufgesteckten Schuh (5) bestehen, wobei die Tragteile und die Schuhe sich zu einem im wesentlichen pyramidenstumpfförmigen Körper ergänzen, die Tragteile jeweils einen radial abstrebenden, polygonalen und sich zu seinem freien Ende hin verjüngenden Zapfen, die Schuhe aber jeweils eine dem Zapfen angepaßte Einstecköffnung aufweisen und wobei Steckverbindungssicherungen vorgesehen sind, die je aus einem quer zur Aufsteckrichtung des Schuhs gerichteten, sowohl Bohrungen des Schuhs als auch des Tragteilzapfens lösbar durchgreifenden Bolzen (9) bestehen, dadurch gekennzeichnet, daß der Bolzen (9) als Spannstift ausgebildet ist, daß die Bohrungen (10, 11) im Tragteil (4) und im Schuh (5) zur Aufnahme des Spannstiftes so zueinander parallel versetzt angeordnet sind, daß der eingetriebene Spannstift auf den Schuh (5) in Aufsteckrichtung desselben Spannkräfte ausübt, daß die von den Spannstiften durchgriffenen und die Einstecköffnung (7) der Schuhe (5) begrenzenden Schuhseitenwände (12) gegenüber den bohrungsfreien Seitenwänden (13) über deren freien Ränder hinaus verlängert sind, daß in den Tragteilen (4) den Seitenwandverlängerungen entsprechend ausgebildete Ausnehmungen (14) angeordnet sind und daß die Tiefe der Einstecköffnung (7) des Schuhes (5) größer als die Einstecklänge des Zapfens (6) ist.

2. Müllverdichtungsfahrzeug nach Anspruch 1, dadurch gekennzeichnet, daß die Seitenwandverlängerungen der Schuhe (5) sich jeweils von den freien Rändern der bohrungsfreien Schuhseitenwände (13) aus in Richtung zur Basisseite (15) des Tragteiles (4) hin in ihrer Breite symmetrisch verjüngen.

3. Müllverdichtungsfahrzeug nach einem der Ansprüche 1 bis 2, dadurch gekennzeichnet, daß die Zapfen (6) der Tragteile (4) und die ihnen angepaßten Einstecköffnungen (7) in den Schuhen (5) Keilwinkel aufweisen, die außerhalb des Selbsthemmungsbereiches liegen.

4. Müllverdichtungsfahrzeug nach einem der Ansprüche 1 bis 3, dadurch gekennzeichnet, daß die Zapfen (6) gegenüber den Längsseiten des Tragteiles (4) eine stufenartige Schulter (8) bildend nach innen versetzt angeordnet sind und daß die Längsseiten der Tragteile (4) mit den Längsseiten der aufgesteckten Schuhe (5) die mindestens annähernd bündig abschließenden Seitenwände des im wesentlichen pyramidenstumpfförmigen Körpers bilden.

5. Müllverdichtungsfahrzeug nach einem der Ansprüche 1 bis 4, dadurch gekennzeichnet, daß die am Rad (2) befestigten Tragteile (4) in deren Basisseite (15) ausmündende und zur Basisseite (15) hin sich stetig erweiternde Ausnehmungen (16) aufweisen.

6. Müllverdichtungsfahrzeug nach Anspruch 4, dadurch gekennzeichnet, daß die freien Ränder der Seitenwände des Schuhs (5) mit Spiel zur Schulter (8) angeordnet sind.

## Revendications

1. Véhicule pour le compactage d'ordures ménagères, dont les roues présentent, distribuées sur la périphérie et disposées à distance l'un de l'autre, des saillies (3) radiales, indéformables et destinées au compactage des ordures ménagères, lesquelles saillies sont constituées chacune d'un élément support (4) diposé à demeure sur la roue, et d'un sabot (5) monté de manière amovible et non rotative sur l'élément en question, les éléments supports et les sabots se complétant pour former une pyramide de forme essentiellement tronquée, les éléments supports présentant chacun un tenon radial, polygonal et s'effilant en direction de son extrémité libre, tandis que les sabots présentent un logement pouvant recevoir le tenon, des plaques d'arrêt à broches multiples étant prévues, lesquelles sont constituées chacune de boulons (9) disposés transversalement par rapport à la direction d'emboîtement du sabot et traversant de manière amovible tant les alésages du sabot que les tenons de l'élément support, caractérisé en ce que le boulon (9) est configuré sous la forme d'une goupille de serrage, que les alésages (10, 11) de l'élément support (4) et du sabot (5) pour recevoir la goupille de serrage sont disposés parallèlement l'un à l'autre, que la goupille de serrage engagée exerce sur le sabot (5) des contraintes dans la direction d'emboîtement de celle-ci, que les parois latérales (12) du sabot traversées par les douilles de serrage et délimitant le logement de montage (7) des sabots (5) sont prolongées par rapport aux parois latérales sans alésage (13) au-delà de leurs bords libres, que des évidements (14), configurés de manière à correspondre aux prolongements de parois latérales, sont prévus dans les éléments supports (4), et que la profondeur du logement de montage (7) du sabot (5) est plus grande que la longueur d'insertion du tourillon (6).

2. Véhicule pour le compactage des ordures ménagères selon la revendication 1, caractérisé en ce que les prolongements des parois latérales des sabots (5) s'effilent symétriquement dans le sens de leur largeur, depuis les bords libres des parois latérales de sabot sans alésage (13) en direction de la base (15) de l'élément support (4).

3. Véhicule de compactage des ordures ménagères selon une des revendications 1 à 2, caractérisé en ce que les tenons (6) des éléments supports (4) et les logements de montage (7) qui leur sont adaptées présentent dans les sabots (5) des angles d'effilement qui se situent en dehors du domaine d'auto- blocage.

4. Véhicule pour le compactage des ordures ménagères selon une des revendications 1 à 3, caractérisé en ce que les tenons (6) sont à décalés vers l'intérieur pour former un épaulement (8) en forme de marche par rapport aux faces longitudinales de l'élément support (4), et que les faces longitudinales des éléments support (4) forment, avec les faces longitudinales des sabots (5) montés, les parois latérales se fermant au moins de manière quasi-affleu- rante du corps essentiellement en forme de pyramide tronquée.

5. Véhicule pour le compactage d'ordures ménagères selon une des revendications 1 à 4, caractérisé en ce que les éléments supports (4) fixés sur la roue (2) présentent des évidements (16) s'ouvrant à leur base (15), et qui s'élargissent constamment vers la base (15).

6. Véhicule pour le compactage des ordures ménagères selon la revendication 4, caractérisé en ce que les bords libres des parois latérales du sabot (5) sont disposés avec un certain jeu par rapport à l'épaulement (8).

## Claims

1. Refuse compaction vehicle, the wheels of which have radially protruding, dimensionally stable protuberances (3), which are arranged distributed around the circumference and at a distance from one another, are intended for the compaction of the refuse and consist in each case of a supporting part (4), arranged fixedly on the wheel, and a shoe (5), releasably and unrotatably fitted onto the latter, the supporting parts and the shoes complementing each other to form an essentially frustopyramidal body, the supporting parts having in each case a radially protruding, polygonal pog, taporing towards its free end, but the shoes having in each case an insert opening, adapted to the peg, and plugconnec- tion safeguards being provided, which each consist of a bolt (9) directed transversely to the fitting-on direction of the shoe and passing detachably through bores of the shoe and of the supporting part peg, characterized in that the bolt (9) is designed as a tension pin, in that the bores (10, 11) in the supporting part (4) and in the shoe (5) for receiving the tension pin are arranged offset parallel to each other in such a way that the driven-in tension pin exerts tension forces on the shoe (5) in fitting-on direction of the same, in that the shoe side walls (12) passed through by the tension pins and bounding the insert opening (7) of the shoes (59) are extended with respect to the bore-free side walls (13) beyond their free edges, in that recesses (14), designed to correspond to the side wall extensions, are arranged in the supporting parts (4), and in that the depth of the insert opening (7) of the shoe (5) is greater than the insert length of the peg (6).

2. Refuse compaction vehicle according to Claim 1, characterized in that the side wall extensions of the shoes (5) taper symmetrically in their width in each case from the free edges of the bore-free shoe side walls (13) in the direction of the base side (15) of the supporting part (4).

3. Refuse compaction vehicle according to one of Claims 1 to 2, characterized in that the pegs (6) of the supporting parts (4) and the insert openings (7), adapted to them, in the shoes (5) have wedge angles which are outside the self-locking range.

4. Refuse compaction vehicle according to one of Claims 1 to 3, characterized-in that the pegs (6) are arranged offset inwards with respect to the longitudinal sides of the supporting part (4), forming a step-like shoulder (8), and in that the longitudinal sides of the supporting parts (4) form with the longitudinal sides of the fitted-on shoes (5) the at least approximately flushterminating side walls of the essentially frustopyramidal body.

5. Refuse compaction vehicle according to one of Claims 1 to 4, characterized in that the supporting parts (4) fastened on the wheel (2) have recesses (16) opening out in their base side (15) and widening constantly towards the base side (15).

6. Refuse compaction vehicle according to Claim 4, characterized in that the free edges of the side walls of the shoe (5) are arranged with play with respect to the shoulder (8).
